# EUROPÄISCHE PATENTSCHRIFT

(11) **EP 0 509 270 B1**
(45) Veröffentlichungstag und Bekanntmachung des Hinweises auf die Patenterteilung: **28.08.1996**
(21) Anmeldenummer: 92105019.1
(22) Anmeldetag: 24.03.1992
(51) Int. Cl.: B07C 5/342, G06K 7/10, B07C 5/10, B65B 19/28

(54) **Verfahren und Vorrichtung zum elektro-optischen Abtasten von (Zigaretten-)Packungen**
Method and apparatus for the elctro-optical scanning of (cigarette) packs
Procédé et dispositif de lecture électro-optique de paquets (de cigarettes)

(30) Priorität: 15.04.1991 DE 4112263
(43) Veröffentlichungstag der Anmeldung: 21.10.1992
(73) Patentinhaber: Focke & Co. (GmbH & Co.), D-27283 Verden (DE)
(72) Erfinder: Focke, Heinz, W-2810 Verden (DE); Dreyer, Uwe, W-5600 Wuppertal 23 (DE)
(74) Vertreter: Bolte, Erich, Dipl.-Ing.

(56) Entgegenhaltungen:
- EP-A- 0 258 810
- EP-A- 0 342 384
- DE-A- 3 942 932
- FR-A- 2 416 060

## Beschreibung

Die Erfindung betrifft ein Verfahren zum elektro-optischen Abtasten, insbesondere zum fotografischen Abbilden, von kubischen oder quaderförmigen Gegenständen, wie Zigaretten-Packungen, mit wenigstens einem schräg zur abzutastenden Packung angeordneten Prüforgan. Weiterhin betrifft die Erfindung eine Vorrichtung zur Durchführung des Verfahrens zum elektro-optischen bzw. fotografischen Abtasten von kubischen bzw. quaderförmigen Gegenständen.

Packungen, insbesondere Zigaretten-Packungen des Typs Klappschachtel (Hinge-Lid-Packung) werden im Bereich der Verpackungsmaschine sehr gründlich in bezug auf korrekte Ausbildung überprüft. Hierzu gehört neuerdings eine fotografische Überprüfung mit Hilfe von ortsfest installierten Kameras. Diese erfassen die Außenflächen der Packung. Die dabei erzeugten Abbildungen werden mit Standardabbildungen verglichen. Im Falle unerwünschter Abweichungen im äußeren Erscheinungsbild werden die fehlerhaften Packungen ausgesondert.

Einrichtungen zur elektro-optischen Abtastung von (Zigaretten-) Packungen sind so ausgebildet, daß durch eine oder zwei Kameras möglichst viele Außenflächen der Packungen während des Transports derselben erfaßt, nämlich abgebildet werden können. Bei einer bekannten Vorrichtung (DE-A-38 01 388) werden die quaderförmigen Zigaretten-Packungen unter Anlage der (großflächigen) Vorderwand an einem mit Saugluft beaufschlagten Förderband transportiert. Die freie Rückseite sowie zwei angrenzende Flächen können durch eine neben dem Transportweg der Packungen angeordnete Kamera erfaßt werden. An ein erstes Förderband schließt dann ein zweites, ebenfalls mit Saugluft beaufschlagtes Förderband an, welches die Packung auf der gegenüberliegenden Seite erfaßt. Eine zweite Kamera kann sodann die nun freiliegenden Flächen der Packung erfassen.

Diese bekannte Einrichtung ist im Aufbau verhältnismäßig aufwendig. Die mit Saugluft beaufschlagten Förderbänder erfordern einen erhöhten, permanenten Energieaufwand.

Der Erfindung liegt die Aufgabe zugrunde, Verfahren und Vorrichtung zum elektro-optischen Erfassen von Gegenständen, insbesondere quaderförmigen Zigaretten-Packungen, vorzuschlagen, die durch einfachere Mittel eine optimale, allseitige Erfassung der Außenseiten der Gegenstände ermöglichen.

Zur Lösung dieser Aufgabe ist das erfindungsgemäße Verfahren dadurch gekennzeichnet, daß der Gegenstand lediglich an zwei einander diametral gegenüberliegenden Ecken oder Kanten des Gegenstandes gehalten wird.

Der Erfindung liegt der Gedanke zugrunde, die Gegenstände während des Transports im Bereich einer Prüfstrecke so zu erfassen, daß einerseits eine korrekte Förderung erfolgt, andererseits aber alle Außenflächen des Gegenstandes freiliegen, um sie durch die Prüforgane zu erfassen. Besonders vorteilhaft wird dieses Ziel dann erreicht, wenn die Gegenstände im Bereich der kürzesten, einander diametral gegenüberliegenden Kanten durch Förderbänder bzw. Fördergurte erfaßt werden. Es handelt sich dabei um zwischen Stirnfläche oder Bodenfläche einerseits und schmalen, langgestreckten Seitenflächen andererseits gebildete Kanten.

Die erfindungsgemäße Vorrichtung ist dadurch gekennzeichnet, daß jeweils ein Fördertrum zweier einander gegenüberliegender Endlosförderer die Gegenstände im Bereich einander diametral gegenüberliegender Ecken oder Kanten erfassen und transportieren kann. Die Gegenstände werden dabei an zwei einander gegenüberliegenden Seiten durch schräggestellte Abtastorgane vollflächig erfaßt. Insbesondere wird zu diesem Zweck eine Kamera und gegenüberliegend ein Reflektor bzw. Spiegel installiert.

Weitere Merkmale der Erfindung beziehen sich auf die Ausbildung der Vorrichtung, nämlich auf die Anordnung und Ausbildung von Förderorganen für den Transport der Packungen sowie auf ein Auswerferorgan für Fehlpackungen.

Ein Ausführungsbeispiel der erfindungsgemäßen Vorrichtung wird nachfolgend anhand der Zeichnungen näher erläutert. Es zeigt:
- Fig. 1: eine Vorrichtung zum elektro-optischen Abtasten von quaderförmigen Packungen in Seitenansicht,
- Fig. 2: einen Querschnitt zu der Vorrichtung gemäß Fig. 1 in der Schnittebene II - II in vergrößertem Maßstab.

Das in den Zeichnungen dargestellte Ausführungsbeispiel einer Prüfvorrichtung dient zur elektro-optischen bzw. fotografischen Abtastung von quaderförmigen Gegenständen. Insbesondere geht es um die Überprüfung von (Zigaretten-) Packungen 10 des Typs Klappschachtel.

Die quaderförmige Packung 10 ist durch Außenflächen unterschiedlicher Größe begrenzt, nämlich durch Vorderfläche 11 und Rückfläche 12. Diese sind durch verhältnismäßig schmale, langgestreckte Seitenflächen 13, 14 miteinander verbunden. Die kleinsten Flächen sind eine Stirnfläche 15 und gegenüberliegend eine Bodenfläche 16.

Die vorgenannten Flächen stoßen im Bereich von Kanten aneinander. Die kürzesten Kanten sind zwischen den Seitenflächen 13, 14 einerseits und Stirnfläche 15 bzw. Bodenfläche 16 andererseits gebildete Querkanten 17, 18. Diese erstrecken sich jeweils zwischen vorderseitigen und rückseitigen Ecken der Packungen 10.

Die in einer hier nicht gezeigten Verpackungsmaschine hergestellten und gefüllten Packungen 10 werden durch einen Zuförderer 19 einer Prüfstation 20 zugeführt. Nach Durchführung der elektro-optischen Prüfung der Packungen 10 werden die intakten bzw. korrekten Packungen 10 von einem an die Prüfstation 20 anschließenden Abförderer 21 übernommen. Die Packungen 10 werden im Bereich des Zuförderers 19, in der Prüfstation 20 und im Bereich des Abförderers 21 kontinuierlich und ohne Unterbrechung transportiert, und zwar unter Erhaltung der vorgegebenen Abstände der Packungen 10 voneinander.

Der Zuförderer 19 besteht aus einem oberen Bandförderer 22 und einem unteren Bandförderer 23. Zwischen den einander zugekehrten Fördertrums dieser Bandförderer 22, 23 werden die Packungen 10 mit Abstand voneinander transportiert, und zwar derart, daß die nach oben und unten gerichteten schmalen, langgestreckten Seitenflächen 13, 14 durch die verhältnismäßig breit ausgebildeten Bandförderer 22, 23 flächig erfaßt werden. Die Bandförderer 22, 23 haben dadurch eine weitere Funktion, nämlich die Stabilisierung der quaderförmigen Packungsform durch Übertragung von Druck auf die aus verleimten Faltlappen bestehenden Seitenflächen 13, 14.

Um eine exakte Relativstellung der Packungen 10 im Bereich des Zuförderers 19 zu gewährleisten sind feststehende Seitenführungen 24, 25 mittig zwischen den Bandförderern 22, 23 angebracht. An diesen können die Packungen 10 mit Stirnfläche 15 und Bodenfläche 16 zur Justierung der Relativstellung Anlage erhalten.

Die Bandförderer 22, 23 sind über Umlenkwalzen 26, 27 im Eintrittsbereich der Prüfstation 20 geführt. Die Umlenkwalzen 26, 27 sind an Tragwänden 28, 29 gelagert, die ihrerseits mit einer Wange 30 als Teil des Maschinengestells verbunden sind.

Der Abförderer 21 ist in analoger Weise ausgebildet, nämlich mit Bandförderern 31, 32 und Seitenführungen 33. Umlenkwalzen 34 der Bandförderer 31, 32 sind ebenfalls mit den Tragwänden 28, 29 verbunden.

Im Bereich der Prüfstation 20 sollen die Packungen 10 so transportiert werden, daß möglichst viele bzw. alle Außenflächen derselben frei liegen. Zu diesem Zweck werden die Packungen 10 im Bereich der Prüfstation 20 ohne Veränderung der Relativstellung an zwei diametral einander gegenüberliegenden kurzen Kanten, nämlich den Querkanten 17 und 18 erfaßt und so (weiter-)transportiert.

Zu diesem Zweck sind Endlosförderer im Bereich einer Prüfstrecke der Prüfstation 20 angeordnet. Es handelt sich dabei um Fördergurte 35, 36. Diese sind schräggestellt bzw. in schrägen Ebenen verlaufend geführt, derart, daß die Querkanten 17, 18 etwa mittig an Fördertrums 37, 38 der Fördergurte 35, 36 anliegen. Die Fördergurte 35, 36 bestehen zweckmäßigerweise aus einem weichen, elastischen Material, so daß die Querkanten 17, 18 ohne Gefahr von mechanischen Beeinträchtigungen der Packungen 10 abgestützt und geführt werden.

Die Fördergurte 35, 36 sind über Umlenkrollen 39, 40 geführt, die an schräg gelagerten Wellen 41, 42 angebracht sind. Die Wellen 41, 42 wiederum sind in schräggerichteten Lagerhülsen 43 gelagert. Die untere, äußere Lagerhülse 43 ist an der unteren Tragwand 29 angebracht. Die obere Lagerhülse 43 sitzt an einem mit der Wange 30 verbundenen Tragsteg 44.

Jeweils eine Umlenkrolle 40 ist angetrieben, und zwar im vorliegenden Falle durch ein Kegelrad 45, welches mit einem kegelförmigen Antriebsrad 46 auf einer Antriebswelle 47 in Eingriff steht. Die Antriebswellen 47 sind in der Wange 30 drehbar gelagert.

Die Anordnung der Förderer 19, 21 sowie der Fördergurte 35, 36 ist so getroffen, daß die Packungen 10 ununterbrochen transportiert werden, und zwar mit konstanter Fördergeschwindigkeit. Die Umlenkorgane sind demnach mit Überlappung der Förderbänder angeordnet.

Zum fotografischen Abtasten der Außenflächen der Packungen 10 sind im Bereich der Prüfstation 20 eine Kamera 48 und in bezug auf die Bewegungsbahn der Packungen 10 gegenüberliegend ein Spiegel 49 als Reflektor angeordnet. Durch diese beiden optischen Organe können alle Seiten der Packungen 10 praktisch zur selben Zeit erkannt bzw. abgetastet werden. Die Kamera 48 ist zu diesem Zweck oberhalb der Bewegungsbahn der Packungen 10 angeordnet, und zwar in einer Schrägstellung, derart, daß die nach rückwärts weisende Fläche, also die Rückfläche 12 der Packung und die nach oben gerichtete Seitenfläche 13 sowie die nach außen weisende Stirnfläche 15 erkannt werden. Wie aus Fig. 2 ersichtlich, ist zu diesem Zweck die Kamera 48 mit dem Objektiv etwa mittig zu einer (gedachten) Diagonale 50 zwischen den Querkanten 17, 18 angeordnet.

Entsprechend ist auch der Spiegel 49 positioniert, derart, daß die in Bewegungsrichtung der Packungen 10 vornliegende Vorderfläche 11 sowie die untere Seitenfläche 14 und die nach innen weisende Bodenfläche 16 abgebildet werden. Das von dem Spiegel 49 reflektierte Bild wird ebenfalls von der Kamera 48 aufgenommen. Die Tragwände 28, 29 sind mit Durchtrittsöffnungen 51, 52 für die optischen Strahlen bzw. zur Anordnung des Spiegels 49 versehen.

Durch Bildvergleich identifizierte Fehlpackungen werden im Bereich der Prüfstation 20 ausgesondert. Zu diesem Zweck ist ortsfest, nämlich an der oberen Tragwand 28, ein Auswerferorgan 53 angebracht. Dieses besteht aus einem Druckmittelzylinder 54, dessen Kolben 55 an einem Randbereich der oberen Seitenfläche 13 zum Auswerfen der Packung 10 Anlage erhält. Die (fehlerhafte) Packung 10 wird so in einfacher Weise aus der Position zwischen den Fördergurten 35, 36 nach unten ausgestoßen. Die untere Tragwand 29 ist im Bereich des Auswerferorgans 53 mit einer Ausnehmung 56 für den Durchtritt der Fehlpackung versehen.

## Patentansprüche

1. Verfahren zum elektro-optischen Abtasten, insbesondere zum fotografischen Abbilden, von kubischen oder quaderförmigen Gegenständen (10), wie Zigaretten-Packungen, mit wenigstens einem schräg zum abzutastenden Gegenstand (10) angeordneten Prüforgan (48), **dadurch gekennzeichnet,** daß der Gegenstand (10) lediglich an zwei einander diametral gegenüberliegenden Ecken oder Kanten (17, 18) des Gegenstandes (10) gehalten wird.

2. Verfahren nach Anspruch 1, dadurch gekennzeichnet, daß die Gegenstände (10) während eines Transports abgetastet werden und dazu relativ zum ortsfesten Prüforgan (48) an zwei einander diametral gegenüberliegenden, in Förderrichtung weisenden Kanten (17, 18) von einem Förderorgan (35, 36) gehalten werden.

3. Vorrichtung zur Durchführung des Verfahrens nach Anspruch 1 oder 2 zum elektro-optischen Abtasten, insbesondere zum fotografischen Abbilden, von kubischen oder quaderförmigen Gegenständen, wie Zigaretten-Packungen des Typs Klappschachtel, mit wenigstens einem Prüforgan (48), wobei die Gegenstände (10) im Bereich einer Prüfstation (20) durch Endlosförderer an dem Prüforgan (48) vorbeibewegbar sind, dadurch gekennzeichnet, daß jeweils ein Fördertrum (37, 38) zweier einander gegenüberliegender Endlosförderer (35, 36) die Gegenstände (10) im Bereich einander diametral gegenüberliegender Ecken oder Kanten (17, 18) erfassen und transportieren kann.

4. Vorrichtung nach Anspruch 3, dadurch gekennzeichnet, daß die quaderförmigen Gegenstände (10) eine Vorderfläche (11), eine Rückfläche (12), Seitenflächen (13, 14), eine Stirnfläche (15) und gegenüberliegend eine Bodenfläche (16) aufweisen, wobei die Fördergurte (35, 36) die Gegenstände (10) entlang von einander diametral gegenüberliegenden Kanten des Gegenstandes (17, 18) erfassen können, die zwischen einer Seitenfläche (13, 14) einerseits und der Stirnfläche (15) oder Bodenfläche (16) andererseits des Gegenstandes gebildet sind.

5. Vorrichtung nach Anspruch 3 oder 4, dadurch gekennzeichnet, daß das als Kamera ausgebildete Prüforgan (48) ortsfest neben der Bewegungsbahn der Gegenstände (10) angeordnet ist, derart, daß bei der fotografischen Abtastung eine in Transportrichtung rückwärtige Fläche (12), eine obere Seitenfläche (13) und die Stirnfläche (15) des Gegenstandes erfaßbar sind.

6. Vorrichtung nach Anspruch 5, dadurch gekennzeichnet, daß auf der zur Kamera (48) gegenüberliegenden Seite der Bewegungsbahn der Gegenstände (10) ein Spiegel (49) ortsfest angebracht ist, der die durch die Kamera (48) nicht erfaßten Flächen des Gegenstandes (10) abbildet, insbesondere Vorderfläche (11), Seitenfläche (14) und Bodenfläche (16).

7. Vorrichtung nach Anspruch 3 sowie einem oder mehreren der weiteren Ansprüche, dadurch gekennzeichnet, daß die Gegenstände (10) durch Bandförderer (22, 23) der Prüfstation (20) zuförderbar sind, wobei die Gegenstände (10) mit einander gegenüberliegenden Flächen, insbesondere mit den Seitenflächen (13, 14) an oberhalb und unterhalb der Bewegungsbahn der Gegenstände (10) angeordneten zusätzlichen Bandförderern (22, 23) anliegen und daß die Fördergurte (35, 36) zum Transport der Gegenstände (10) im Bereich der Prüfstation (20) in einer Schrägstellung zu den Bandförderern (22, 23) angeordnet sind, derart, daß die Gegenstände (10) ohne Veränderung der Relativstellung an den einander diametral gegenüberliegenden Querkanten (17, 18) erfaßbar sind.

8. Vorrichtung nach Anspruch 3 sowie einem oder mehreren der weiteren Ansprüche, dadurch gekennzeichnet, daß die Fördergurte (35, 36) über Umlenkrollen (39, 40) mit schräggestellten Drehachsen geführt sind, derart, daß die Querkanten (17, 18) der Gegenstände etwa mittig an den Fördertrums (37, 38) anliegen.

9. Vorrichtung nach Anspruch 3 sowie einem oder mehreren der weiteren Ansprüche, dadurch gekennzeichnet, daß das als Kamera (48) ausgebildete Prüforgan mittig zu einer gedachten Diagonalen (50) zwischen den durch die Fördergurte (35, 36) erfaßten Querkanten (17, 18) angeordnet ist, und zwar oberhalb der Bewegungsbahn der Gegenstände (10) und seitlich versetzt zu diesen.

10. Vorrichtung nach Anspruch 3 sowie einem oder mehreren der weiteren Ansprüche, gekennzeichnet durch ein Auswerferorgan (53) für fehlerhafte Gegenstände (10), wobei das Auswerferorgan (53) im Bereich der Prüfstation (20) oberhalb der Bewegungsbahn der Gegenstände (10) benachbart zur oberen Querkante (18) bzw. benachbart zum oberen Fördergurt (35) für diese Querkante (18) angeordnet ist, derart, daß durch Abwärtsbewegung eines Kolbens (55) der fehlerhafte Gegenstand (10) nach unten ausgestoßen wird.

## Claims

1. Method for electrooptically scanning, in particular for photographically imaging, cubic or cuboidal articles (10), such as cigarette packs, with at least one inspection means (48) arranged obliquely with respect to the article (10) which is to be scanned, characterized in that the article (10) is retained merely at two diametrically opposite corners or edges (17, 18) of the article (10).

2. Method according to Claim 1, characterized in that the articles (10) are scanned during transportation and, for this purpose, are retained, by a conveying member (35, 36), relative to the stationary inspection means (48) at two diametrically opposite edges (17, 18) which are oriented in the conveying direction.

3. Apparatus for implementing the method according to Claim 1 or 2 for electrooptically scanning, in particular for photographically imaging, cubic or cuboidal articles, such as cigarette packs of the hinge-lid-box type, with at least one inspection means (48), it being possible for the articles (10) to be moved past the inspection means (48) in the region of an inspection station (20) by means of endless conveyors, characterized in that in each case one conveying strand (37, 38) of two mutually opposite endless conveyors (35, 36) can grip the articles (10), in the region of diametrically opposite corners or edges (17, 18), and transport the same.

4. Apparatus according to Claim 3, characterized in that the cuboidal articles (10) have a front surface (11), a rear surface (12), side surfaces (13, 14), an end surface (15) and, opposite this, a base surface (16), it being possible for the conveying belts (35, 36) to grip the articles (10) along diametrically opposite edges (17, 18) of the article, these edges being formed between a side surface (13, 14), on the one hand, and the end surface (15) or base surface (16), on the other hand, of the article.

5. Apparatus according to Claim 3 or 4, characterized in that the inspection means (48), designed as a camera, is arranged in a stationary manner next to the movement path of the articles (10) such that, in the event of photographic scanning, a rear surface (12), as seen in the direction of transportation, an upper side surface (13) and the end surface (15) of the article can be gripped.

6. Apparatus according to Claim 5, characterized in that a mirror (49) is provided in a stationary manner on that side of the movement path of the articles (10) which is located opposite the camera (48), and said mirror produces an image of the surfaces of the article (10) which are not detected by the camera (48), in particular the front surface (11), side surface (14) and base surface (16).

7. Apparatus according to Claim 3 and one or more of the further claims, characterized in that the articles (10) can be fed to the inspection station (20) by means of belt conveyors (22, 23), the articles (10) resting, by means of mutually opposite surfaces, in particular by means of the side surfaces (13, 14), against additional belt conveyors (22, 23) arranged above and beneath the movement path of the articles (10), and in that, for the transportation of the articles (10) in the region of the inspection station (20), the conveying belts (35, 36) are arranged in an oblique position with respect to the belt conveyors (22, 23), such that the articles (10) can be gripped at the diametrically opposite transverse edges (17, 18) without the relative position being changed.

8. Apparatus according to Claim 3 and one or more of the further claims, characterized in that the conveying belts (35, 36) are guided over deflection rollers (39, 40) with oblique axes of rotation, such that the transverse edges (17, 18) of the articles rest approximately centrally against the conveying strands (37, 38).

9. Apparatus according to Claim 3 and one or more of the further claims, characterized in that the inspection means, which is designed as a camera (48), is arranged centrally with respect to an imaginary diagonal (50) between the transverse edges (17, 18) gripped by the conveying belts (35, 36), to be precise it is arranged above the movement path of the articles (10) and is laterally offset with respect to the same.

10. Apparatus according to Claim 3 and one or more of the further claims, characterized by an ejector member (53) for defective articles (10), the ejector member (53) being arranged in the region of the inspection station (20), above the movement path of the articles (10), adjacent to the upper transverse edge (18) and adjacent to the upper conveying belt (35) for said transverse edge (18), such that the defective article (10) is ejected downwards by virtue of the downwards movement of a piston (55).

## Revendications

1. Procédé d'exploration électro-optique, en particulier pour la représentation photographique d'objets (10) cubiques ou parallélépipédiques, tels que des paquets de cigarettes, avec au moins un organe de contrôle (48), disposé obliquement par rapport à l'objet (10) à explorer, caractérisé par le fait que l'objet (10) est maintenu seulement sur deux angles ou arêtes (17, 18), diamétralement opposées l'un(e) par rapport à l'autre, de l'objet (10).

2. Procédé selon la revendication 1, caractérisé par le fait que les objets (10) sont explorés pendant le transport et à cet effet sont maintenus, d'une façon relative par rapport à l'organe de contrôle (48), par un organe de transport (35, 36), sur deux arêtes (17, 18), diamétralement opposées l'une par rapport à l'autre et tournées dans la direction du transport.

3. Dispositif de mise en oeuvre du procédé selon la revendication 1 ou 2, pour l'exploration électro-optique, en particulier pour la représentation photographique d'objets cubiques ou parallélépipédiques, tels que des paquets de cigarettes de type boîtes à rabat, avec au moins un organe de contrôle (48), les objets (10) étant susceptibles de passer sur l'organe de contrôle (48) dans la zone d'un poste de contrôle (20), par un transporteur continu, caractérisé par le fait qu'un brin de transport (37, 38) appartenant à chacun de deux transporteurs continus (35, 36) placés en regard l'un de l'autre peut saisir et transporter les objets (10) dans la zone d'angles ou arêtes (17, 18) diamétralement opposées l'un(e) par rapport à l'autre.

4. Dispositif selon la revendication 3, caractérisé par le fait que les objets (10) parallélépipédiques présentant une face avant (11), une face arrière (12), des faces latérales (13, 14), une face frontale (15), et, à l'opposé, une face de fond (16), les courroies de transport (35, 36) pouvant saisir les objets (10) le long d'arêtes, diamétralement opposés l'une par rapport à l'autre, de l'objet (17, 18), arêtes constituées entre une face latérale (13, 14), d'une part, et la face frontale (15) ou la face de fond (16), d'autre part, de l'objet.

5. Dispositif selon la revendication 3 ou 4, caractérisé par le fait que l'organe de détection (48), réalisé sous forme de caméra, est disposé localement fixe à côté de la trajectoire de déplacement des objets (10), de manière à pouvoir appréhender, lors de l'exploration photographique, une face arrière (12), dans la direction du transport, une face latérale supérieure (13) et la face frontale (15) de l'objet.

6. Dispositif selon la revendication 5, caractérisé par le fait que sur le côté, opposé à la caméra (48) de la trajectoire de déplacement des objets (10) est disposé un miroir (49) localement fixe, qui donne une représentation des faces de l'objet (10) qui ne sont pas appréhendées par la caméra (48), en particulier de la face avant (11), la face latérale (14) et la façon de fond (16).

7. Dispositif selon la revendication 3, ainsi qu'une ou plusieurs des autres revendications, caractérisé par le fait que les objets (10) sont susceptibles d'être amenés au poste de contrôle (20) au moyen de transporteurs à bande (22, 23), les objets (10) appuyant, par des faces opposées les unes aux autres, en particulier par les faces latérales (13, 14), sur des transporteurs à bande (22, 23) supplémentaires, disposés au-dessus et au-dessous de la trajectoire de déplacement des objets (10), et que les courroies de transport (35, 36) destinées au transport des objets (10) sont disposées dans la zone du poste de contrôle (20), suivant une position oblique par rapport aux transporteurs à bande (22, 23), de manière que les objets (10) puissent être saisis sur les arêtes transversales (17, 18) diamétralement opposées les unes aux autres, sans modification de la position relative.

8. Dispositif selon la revendication 3, ainsi qu'une ou plusieurs des autres revendications, caractérisé par le fait que les courroies de transport (35, 36) sont guidées sur des rouleaux de renvoi (39, 40) ayant des axes de rotation orientés obliquement, de manière que les arêtes transversales (17, 18) des objets appuient à peu près au centre sur les brins de transport (37, 38).

9. Dispositif selon la revendication 3, ainsi qu'une ou plusieurs des autres revendications, caractérisé par le fait que l'organe de contrôle, réalisé sous forme de caméra (48), est disposé au centre d'une diagonale (50) imaginaire tracée entre les arêtes transversales (17, 18) saisies par les courroies de transport (35, 36), et notamment au-dessus de la trajectoire de déplacement des objets (10) et de façon décalée latéralement par rapport à ceux-ci.

10. Dispositif selon la revendication 3, ainsi qu'une ou plusieurs des autres revendications, caractérisé par un organe éjecteur (53) destinés à des objets (10) défectueux, l'organe éjecteur (53) étant disposé dans la zone du poste de contrôle (20), au-dessus de la trajectoire de déplacement des objets (10), au voisinage de l'arête transversale supérieure (18), respectivement au voisinage de la courroie de transport supérieure (35) destinée à cette arête transversale (18), de manière que l'objet (10) défectueux puisse être expulsé vers le bas, par un mouvement de descente d'un piston (55).
